# FASCICULE DE BREVET EUROPEEN

(11) **EP 3 696 340 B1**
(45) Date de publication et mention de la délivrance du brevet: **10.03.2021**
(21) Numéro de dépôt: 20153835.2
(22) Date de dépôt: 27.01.2020
(51) Int. Cl.: E04D 15/04, B21D 19/04, E04D 3/367

(54) **MACHINE DE FORMAGE D'UN MATERIAU EN BANDE OU EN FEUILLE**
MASCHINE ZUM FORMEN VON STREIFEN- ODER BLECHMATERIAL
MACHINE FOR FORMING A MATERIAL IN BAND OR SHEET

(30) Priorité: 14.02.2019 FR 1901506
(43) Date de publication de la demande: 19.08.2020
(73) Titulaire: Dimos, 44150 Ancenis (FR)
(72) Inventeur: MARZIN, Jacky, 44300 NANTES (FR); GENDRE, Antoine, 44470 THOUARE SUR LOIRE (FR); STERCKEMAN, Mathieu, 44150 SAINT GEREON (FR); RABERGEAU, Noël, 49440 CANDE (FR); MENARD, Yannick, 49530 LIRE (FR); CARCAT, Maxime, 44450 SAINT JULIEN DE CONCELLES (FR); GOUBAUD, Sébastien, 49100 ANGERS (FR)
(74) Mandataire: Ipsilon

(56) Documents cités:
- EP-A2- 2 030 863
- FR-A1- 2 135 100
- US-A- 2 751 673
- US-A- 3 128 818

## Description

La présente invention concerne une machine de formage d'un matériau en bande ou en feuille, tel qu'un flan métallique, notamment pour la réalisation d'enveloppe de bâtiment.

Elle concerne plus particulièrement une machine de formage comprenant un châssis supportant un poste de formage, ledit châssis comprenant une partie dite avant équipée d'au moins une roue de déplacement au sol du châssis montée à rotation autour d'un axe et une partie dite arrière équipée d'un piètement dit arrière en appui au sol dans une position correspondant à une configuration dite de travail de la machine dans laquelle la machine repose sur le sol par son piètement arrière et sa ou ses roues.

Des machines de formage sont connues comme l'illustre le brevet US 2751673. Toutefois, la conception actuelle de telles machines de formage empêche un déplacement aisé et un stockage de ladite machine de formage dans de bonnes conditions.

Un but de l'invention est de proposer une machine de formage du type précité dont la conception permet un stockage aisé de la machine sans nuire à son déplacement.

A cet effet, l'invention a pour objet une machine de formage d'un matériau en bande ou en feuille, tel qu'un flan métallique, ladite machine comprenant un châssis supportant un poste de formage, ledit châssis comprenant une partie dite avant équipée d'au moins une roue de déplacement au sol du châssis montée à rotation autour d'un axe et une partie dite arrière équipée d'un piètement dit arrière en appui au sol dans une position correspondant à une configuration dite de travail de la machine dans laquelle la machine repose sur le sol par son piètement arrière et sa ou ses roues, telle que la partie arrière du châssis comprend des moyens de saisie pour permettre un soulèvement, au moins de la partie arrière du châssis et par suite, un déplacement au sol de la machine par roulement à la manière d'une brouette en configuration dite de roulage de la machine, caractérisée en ce que le châssis comprend un deuxième piètement dit avant disposé dans la partie avant du châssis de sorte que la ou les roues du châssis s'étendent, en configuration de travail de la machine, au moins partiellement en arrière du piètement avant pris par rapport à la direction avant/arrière du châssis, en ce que la machine comprend une position supplémentaire d'appui au sol correspondant à une configuration dite de stockage dans laquelle la machine repose sur le sol par son piètement avant et en ce que ladite machine est configurée pour passer de la configuration de travail à la configuration dite de stockage au moins par déplacement à rotation du châssis autour de l'axe de rotation de la ou des roues de déplacement au sol du châssis.

Ainsi, les piètements avant et arrière sont sélectivement positionnables en appui au sol pour permettre à la machine d'occuper au moins deux positions stables correspondant l'une, à la configuration de travail, l'autre, à la configuration de stockage de la machine.

Une telle machine de formage présente donc trois configurations, une configuration de travail dans laquelle la machine repose sur le sol par son piètement arrière et ses roues, une configuration de stockage dans laquelle la machine repose sur le sol par son piètement avant et une configuration de roulage dans laquelle la machine repose sur le sol par ses roues pour permettre un déplacement au sol de la machine par roulement à la manière d'une brouette à l'aide des bras de manœuvre formant brancard. Ces trois configurations permettent la réalisation d'une machine de faible encombrement sans nuire à sa facilité d'utilisation. Une telle conception de la machine de formage permet le passage de la configuration de travail à la configuration de stockage ou inversement en passant par la configuration de roulage au moins par déplacement à rotation du châssis autour de l'axe de rotation de la ou des roues de déplacement au sol du châssis. Ce passage de la machine de formage d'une configuration à une autre peut s'opérer à l'aide des moyens de saisie à l'état saisi par l'opérateur desdits moyens de saisie.

De préférence, la machine est configurée pour passer de la configuration de travail à la configuration dite de stockage ou inversement au moins par déplacement à rotation du châssis autour de l'axe de rotation de la ou des roues de déplacement au sol du châssis et par déplacement à rotation du châssis autour d'un axe parallèle à l'axe de rotation de la ou des roues de déplacement au sol du châssis et passant par le piètement avant. Il en résulte une facilité de passage d'une configuration à une autre.

Selon un mode de réalisation de l'invention, les moyens de saisie comprennent au moins deux bras de manœuvre formant brancard.

Selon un mode de réalisation de l'invention, les bras de manœuvre formant brancard sont des bras montés sur le châssis mobiles à coulissement suivant une direction parallèle à la direction avant/arrière du châssis pour un montage à emboîtement télescopique sur ledit châssis. Grâce à cette conception, l'encombrement résultant de la présence de bras de manœuvre peut être réduit.

Selon un mode de réalisation de l'invention, les bras de manœuvre formant brancard s'étendent au-dessus et à l'aplomb du piètement avant en configuration de stockage de la machine. La machine forme, dans la configuration de stockage, une colonne reposant sur le sol par le piètement avant de la machine. Il en résulte un encombrement réduit de la machine dans cette configuration.

Selon un mode de réalisation de l'invention, le poste de formage comprend deux ensembles de formage équipés chacun d'organes de formage, tels que des galets rotatifs, et au moins un moteur d'entraînement en rotation d'au moins une partie des organes de formage.

Selon un mode de réalisation de l'invention, au moins l'un des ensembles de formage est monté, sur le châssis, mobile dans le sens d'un rapprochement ou d'un écartement de l'autre des ensembles de formage suivant une direction parallèle à la direction avant/arrière du châssis.

Selon un mode de réalisation de l'invention, le châssis comprend un cadre surmonté, en configuration de travail de la machine, de rails le long desquels au moins l'un des ensembles de formage est configuré pour coulisser.

Selon un mode de réalisation de l'invention, l'ensemble de formage positionné le plus proche du moteur est un ensemble de formage monté fixe sur le châssis, cet ensemble de formage et/ou le moteur associé étant disposés au moins partiellement au-dessus et à l'aplomb des roues du châssis au moins en configurations de travail et de roulage de la machine.

Cette disposition permet d'utiliser au moins l'un des ensembles de formage et/ou le moteur comme lest pour renforcer l'appui au sol de la ou des roues en configuration de roulage, ce qui permet de rouler sur des terrains difficiles comme cela est fréquemment le cas lors de l'utilisation d'une telle machine sur des chantiers extérieurs. Cette disposition aide également, du fait de la répartition du poids qui en résulte sur le châssis, au passage de la configuration de travail à la configuration de stockage.

Selon un mode de réalisation de l'invention, au moins l'un, de préférence chacun des ensembles de formage est équipé d'une entrée d'alimentation dudit ensemble de formage en matériau en bande ou en feuille à former et d'au moins un chemin de guidage s'étendant en saillie de l'entrée dudit ensemble de formage pour permettre un guidage d'un matériau en bande ou en feuille à former en direction dudit ensemble de guidage, ce chemin de guidage étant un chemin de guidage pivotant monté mobile à pivotement autour d'un axe parallèle à la direction avant/arrière du châssis. Ainsi, un tel chemin de guidage pivotant est monté mobile à pivotement autour d'un axe parallèle à la direction avant/arrière du châssis entre une position abaissée dans laquelle il s'étend sensiblement dans un plan parallèle au plan de coulissement desdits ensembles de formage et une position relevée dans laquelle il s'étend orthogonalement audit plan. A nouveau, cette disposition permet de réduire l'encombrement de la machine en configuration de stockage.

Selon un mode de réalisation de l'invention, le piètement avant forme un pare-choc en configuration de roulage de la machine. Le piètement avant est donc polyvalent.

Selon un mode de réalisation de l'invention, le piètement avant est un trépied configuré pour délimiter au moins trois zones d'appui au sol dudit piètement en configuration de stockage de la machine. Cette disposition permet d'utiliser au moins l'une des zones d'appui du piètement avant comme zone de pivotement pour le passage de la machine de la configuration de travail à la configuration de stockage ou inversement.

### Brève description des dessins

L'invention sera bien comprise à la lecture de la description suivante d'exemples de réalisation, en référence aux dessins annexés dans lesquels :
[Fig. 1] représente une vue de la machine en configuration de travail,
[Fig. 2] représente une vue de la machine en configuration de roulage,
[Fig. 3] représente une vue de la machine en configuration de stockage,
[Fig. 4] représente une vue partiellement en perspective de la machine en configuration de travail à l'état déployé des chemins de guidage et au cours du formage d'un matériau en feuille,
[Fig. 5] représente une vue partielle, partiellement en perspective, de la machine en configuration de travail.

Comme mentionné ci-dessus, l'invention concerne une machine 1 de formage d'un matériau 30 en bande ou en feuille, tel qu'un flan métallique, comme représenté, notamment pour la réalisation de panneaux de couverture assemblables par joint debout et utilisés pour la réalisation de couverture de type toiture ou bardage.

Cette machine 1 de formage permet donc de déformer des bords opposés du matériau 30 en bande ou en feuille pour leur conférer un profil prédéterminé de sorte que, par exemple, l'un des profils forme un profil mâle, l'autre, un profil femelle dudit matériau 30 en feuille ou en bande.

Cette machine 1 de formage comprend un châssis 2 roulant et un poste 9 de formage porté par ledit châssis 2. Le châssis 2 comprend une partie 3 dite avant équipée d'au moins une roue 5 de déplacement au sol du châssis 2, en l'occurrence ici de deux roues 5, et une partie 4 dite arrière équipée d'un piètement 6 dit arrière en appui au sol en configuration dite de travail de la machine 1 dans laquelle la machine 1 repose sur le sol par son piètement 6 arrière et sa ou ses roues 5. Les références avant et arrière sont prises par rapport au sens de déplacement de la machine par roulage.

Dans l'exemple représenté, le piètement 6 arrière est formé de deux pieds disposés à l'extrémité arrière du châssis 2 qui comprend un cadre s'étendant dans un plan horizontal en configuration de travail de la machine 1 à l'état positionné de la machine 1 sur une surface plane. Ce cadre comprend donc une traverse arrière et une traverse avant et deux longerons de liaison des traverses avant et arrière. Les pieds du piètement 6 arrière sont ici positionnés chacun au niveau d'un angle ou coin du cadre du châssis 2 à la verticale dudit angle, l'angle correspondant à chaque fois au coin du cadre formé par la traverse arrière avec un longeron du cadre.

Le châssis 2 comprend encore des moyens 7 de saisie comprenant ici deux bras 7 de manœuvre formant brancard pour permettre un soulèvement de la partie arrière du châssis 2 et déplacement au sol de la machine 1 par roulement à la manière d'une brouette en configuration dite de roulage de la machine 1. Ces bras 7 de manœuvre formant brancard sont des bras montés sur le châssis 2 mobiles à coulissement suivant une direction parallèle à la direction avant/arrière du châssis 2 pour un montage à emboîtement télescopique sur ledit châssis 2. En particulier, ces bras 7 de manœuvre s'étendent en position déployée dans le prolongement des longerons du cadre du châssis 2, ces longerons étant formés par un corps tubulaire creux ici de section carrée.

Ces bras 7 de manœuvre peuvent donc, par déplacement à coulissement dans les longerons du cadre du châssis 2, passer d'une position déployée comme illustrée à la figure 2 où ils s'étendent en saillie de la traverse arrière du cadre 2 du châssis à une position rangée dans laquelle ils s'étendent au moins partiellement à l'intérieur des longerons du cadre du châssis 2 comme illustré à la figure 1.

Dans les exemples représentés, les bras 7 de manœuvre sont reliés à leurs extrémités libres par une traverse formant poignée pour faciliter la saisie des bras par un opérateur. En variante, les moyens 7 de saisie auraient pu affecter la forme de poignées ou similaire. Cette solution n'est pas préférée. Les roues 5 disposées au niveau de la partie 3 avant du châssis 2 sont reliées chacune à un longeron du châssis 2 par une chape de roue sur laquelle la roue 5 est montée à rotation autour d'un axe XX' de rotation.

Le châssis 2 comprend un deuxième piètement 8 dit avant disposé au niveau de la partie 3 avant du châssis en avant de la traverse avant du cadre du châssis 2 pris par rapport au sens avant/arrière du châssis 2. Ce piètement 8 avant forme un pare-choc en configuration de roulage de la machine 1.

Dans les exemples représentés, le piètement 8 avant est un trépied configuré pour délimiter au moins trois zones d'appui au sol 81 dudit piètement en configuration de stockage de la machine 1.

Chaque zone d'appui est formée par un corps tubulaire cintré, tel qu'un arceau. Deux des zones 81 d'appui, dites première et deuxième zones d'appui, sont formées chacune par un arceau en U s'étendant dans le plan du cadre ou dans un plan parallèle au plan du cadre du châssis 2. Chaque U est ouvert vers la partie arrière du châssis 2 et est, à l'une de ses extrémités, raccordé au cadre du châssis 2 de préférence au niveau de la traverse avant dudit cadre.

La troisième zone d'appui est formée par un arceau positionné à cheval sur les deux autres arceaux. Cet arceau est au moins partiellement incliné vers l'avant. Cet arceau s'étend au moins partiellement dans un plan formant généralement un angle supérieur à 45° avec le plan passant par les deux autres zones 81 d'appui ménagées par le piètement 8 avant. Cette troisième zone 81 d'appui s'étend au-dessus des première et deuxième zones d'appui en configuration de travail de la machine. Du fait de la configuration du piètement 8 avant, les roues 5 du châssis 2 s'étendent, en configuration de travail de la machine, au moins partiellement en arrière du piètement 8 avant pris par rapport à la direction avant/arrière du châssis 2.

On note que dans les exemples représentés, le piètement 8 avant s'étend au moins partiellement au-dessus du plan passant par le cadre du châssis 2 en configuration de travail de la machine reposant au sol sur une surface horizontale.

Grâce à ce piètement 8 avant, la machine 1 comprend une position supplémentaire d'appui au sol correspondant à une configuration dite de stockage dans laquelle la machine 1 repose sur le sol par son piètement 8 avant, comme illustré à la figure 3. Dans cette configuration de stockage de la machine 1, les bras 7 de manœuvre formant brancard s'étendent au-dessus et à l'aplomb du piètement 8 avant.

Grâce à la présence de ces piètements, avant 8 et arrière 6, et à leur disposition par rapport aux roues 5, la machine 1 est configurée pour passer de la configuration de travail à la configuration de stockage au moins par déplacement à rotation du châssis 2 autour de l'axe XX' de rotation de la ou les roues 5 de déplacement au sol du châssis 2. Dans les exemples représentés, la machine 1 est configurée pour passer de la configuration de travail à la configuration de stockage par déplacement à rotation du châssis 2 autour de l'axe XX' de rotation des roues 5 de déplacement au sol du châssis jusqu'à une position d'appui au sol du châssis 2 par les première et deuxième zones 81 d'appui du piètement 8 avant. La poursuite du déplacement du châssis 2 s'opère alors par pivotement du châssis 2 autour d'un axe parallèle à l'axe XX' de rotation des roues et passant par ces première et deuxième zones 81 d'appui au sol du piètement 8 avant.

Le déplacement à pivotement du châssis 2 est poursuivi jusqu'à appui au sol de la troisième zone 81 du piètement 8 avant. La machine 1 occupe alors une position stable, telle que représentée à la figure 3, c'est-à-dire une position dans laquelle elle peut s'auto-maintenir sans intervention humaine.

Le retour en configuration de travail qui constitue une autre position stable s'effectue par déplacement à pivotement inverse, c'est-à-dire pivotement autour des première et deuxième zones d'appui du piètement avant puis pivotement autour de l'axe XX' de rotation de la ou des roues 5 selon le nombre de roues 5 équipant le châssis 2.

Le passage de la configuration de travail à la configuration de stockage ou inversement s'opère en position déployée des bras 7 de manœuvre et à l'état saisi des bras 7 de manœuvre par l'opérateur.

Le passage de la configuration de travail à la configuration de stockage est obtenu par soulèvement des bras 7 de manœuvre tandis que le passage de la configuration de stockage à la configuration de travail est obtenu par abaissement des bras 7 de manœuvre. Ces bras 7 de manœuvre peuvent être plus ou moins déployés selon le choix de l'opérateur et peuvent être temporairement immobilisables dans chacune de leurs positions extrêmes (position rentrée/position sortie).

Comme mentionné ci-dessus, le châssis 2 supporte un poste 9 de formage. Ce poste 9 de formage comprend généralement deux ensembles 10 de formage équipés chacun d'organes 11 de formage, tels que des galets rotatifs. Ce poste 9 de formage comprend encore au moins un moteur 12 d'entraînement en rotation d'au moins une partie des organes 11 de formage. Les ensembles 10 de formage délimitent entre eux un chemin de circulation d'un matériau 30 en feuille ou en bande à former.

La machine comprend, pour la liaison du moteur aux organes 11 de formage, un dispositif 17 de transmission de mouvement. Ce dispositif 17 de transmission de mouvement comprend ici un arbre 171 rotatif en prise avec le moteur et s'étendant suivant la direction avant/arrière du châssis 2. Cet arbre 171 est équipé, au niveau de chaque ensemble 10 de formage, d'un organe 172 menant solidaire en rotation dudit arbre 171. Cet organe 172 menant est, en outre, monté libre à coulissement sur l'arbre 171 lorsque l'ensemble 10 de formage auquel le mouvement de l'organe 172 menant est transmis est un ensemble 10 de formage mobile. Cet organe 172 menant rotatif transmet, via un organe 173 de transmission sans fin, tel qu'une chaîne ou une courroie, son mouvement de rotation à un organe 174 mené rotatif coaxial et solidaire en rotation de l'organe 11 de formage à entraîner en rotation. Cet organe mené peut lui-même former l'organe menant d'un ensemble de transmission reliant une pièce rotative coaxiale à l'organe menant et solidaire en rotation de l'organe menant à une pièce rotative coaxiale et en prise, de manière solidaire en rotation, avec un organe de formage dudit ensemble 10 de formage.

Grâce à la conception de ce dispositif de transmission, un seul moteur permet l'entraînement de l'ensemble des organes de formage à entraîner en rotation des deux ensembles 10 de formage. Cet entraînement en rotation des organes 11 de formage permet un avancement du matériau en feuille ou en bande introduit dans le poste de formage pour permettre un formage dudit matériau au cours de son avancement de manière en soi connue.

A cet effet, chacun des ensembles 10 de formage est donc équipé d'une entrée 15 d'alimentation en matériau en bande ou à feuille à former et d'une sortie d'évacuation du matériau en bande ou en feuille formé. La disposition des organes 11 de formage au niveau de chacun des ensembles de formage entre l'entrée 15 d'alimentation et la sortie d'évacuation de chaque ensemble 10 de formage est fonction de la forme à réaliser et peut donc être diverse et variée. Généralement les organes de formage d'un ensemble 10 de formage sont disposés par paire les uns à la suite des autres le long de la trajectoire à parcourir en suivant une trajectoire complexe comme l'illustre la figure 4. Le matériau en feuille ou en bande à former circule entre les organes de formage de chaque paire.

Pour parfaire le poste de formage, chacun des ensembles de formage comprend un chemin 16 de guidage s'étendant en saillie de l'entrée 15 de l'ensemble 10 de formage pour permettre un guidage d'un matériau 30 en bande ou en feuille à former en direction dudit ensemble 10 de guidage. Ce chemin 16 de guidage peut être formé par un simple rail. Ce chemin 16 de guidage est réalisé, dans les exemples représentés, sous forme d'un chemin de guidage pivotant monté mobile à pivotement autour d'un axe parallèle à la direction avant/arrière du châssis 2 entre une position abaissée dans laquelle il s'étend sensiblement dans un plan parallèle au plan de coulissement des ensembles de formage, lorsqu'au moins l'un des ensembles de formage est un ensemble mobile comme expliqué ci-après, et une position relevée dans laquelle il s'étend orthogonalement audit plan. Le rail est donc relié par une liaison charnière au reste dudit ensemble 10 de formage.

On note que dans les exemples, le chemin de circulation du matériau en feuille ou en bande à former délimité par les ensembles 10 de formage depuis l'entrée 15 d'alimentation des ensembles 10 de formage en direction de la sortie d'évacuation de chaque ensemble 10 de formage s'étend transversalement à la direction avant/arrière du châssis 2 de la machine 1. L'opérateur est donc positionné le long d'un longeron du cadre du châssis en configuration de travail de la machine pour le formage d'un matériau en feuille ou en bande.

Pour délimiter entre lesdits ensembles 10 de formage un chemin de circulation du matériau en feuille ou en bande de largeur variable, au moins l'un des ensembles 10 de formage est monté, sur le châssis 2, mobile dans le sens d'un rapprochement ou d'un écartement de l'autre des ensembles de formage suivant une direction parallèle à la direction avant/arrière du châssis 2.

A cet effet, le cadre 13 du châssis 2 est surmonté, en configuration de travail de la machine 1, de rails 14 le long desquels au moins l'un des ensembles 10 de formage est configuré pour coulisser. Dans les exemples représentés, un seul des ensembles 10 de formage est mobile. Les deux ensembles 10 de formage auraient également pu être mobiles sans sortir du cadre de l'invention.

L'ensemble 10 de formage positionné le plus proche du moteur 12 est un ensemble 10 de formage monté fixe sur le châssis 2. Cet ensemble 10 de formage et/ou le moteur 12 associé sont disposés au moins partiellement au-dessus et à l'aplomb des roues 5 du châssis 2 au moins en configurations de travail et de roulage de la machine 1.

En position rapprochée des deux ensembles 10 de formage, la totalité du poste 9 de formage est positionnée dans les 2/3 avant, de préférence, dans la moitié avant du cadre du châssis pour faciliter la manipulation de la machine à l'aide des bras de manœuvre. Ainsi, l'un des ensembles 10 de formage mobiles est mobile dans le sens d'un écartement de l'autre ensemble 10 de formage par déplacement à coulissement en direction de la partie 4 arrière du châssis 2. Ce déplacement est opéré en configuration de travail de la machine pour régler la largeur du chemin de circulation du matériau en feuille ou en bande délimité par lesdits ensembles 10 de formage.

Comme mentionné ci-dessus, l'utilisation d'une telle machine 1 est extrêmement simple. On suppose que la machine est en configuration de stockage et repose sur le sol en appui sur son piètement 8 avant comme illustré à la figure 3 et que les bras 7 de manœuvre sont en position partiellement rentrée. L'opérateur saisit les bras 7 de manœuvre après les avoir, si nécessaire, déployés. Il entraîne ces bras 7 dans le sens d'un abaissement par déplacement à pivotement de la machine autour des première et deuxième zones d'appui 81 au sol du piètement 8 avant jusqu'à une position d'appui au sol des roues 5.

Le déplacement à pivotement de la machine 1 est alors poursuivi par déplacement à rotation de la machine autour de l'axe XX' de rotation des roues 5 jusqu'à appui du piètement 6 arrière sur le sol. Dans cette configuration de travail, l'opérateur peut utiliser le poste 9 de formage après avoir écarté les ensembles 10 de formage l'un de l'autre et déployé les chemins de guidage.

Pour déplacer la machine au sol, il suffit à l'opérateur de saisir les bras 7 de manœuvre déployés et de les soulever pour écarter le piètement arrière du sol. La machine reposant au sol par ses roues 5 se manipule alors à la manière d'une brouette.

Pour revenir en configuration de stockage, l'opérateur saisit à nouveau les bras 7 de manœuvre dans le sens d'un soulèvement et entraîne le châssis 2 à pivotement autour de l'axe XX' de rotation des roues 5 puis d'une partie du piètement 8 avant.

## Revendications

1. Machine (1) de formage d'un matériau (30) en bande ou en feuille, tel qu'un flan métallique, ladite machine (1) comprenant un châssis (2) supportant un poste (9) de formage, ledit châssis (2) comprenant une partie (3) dite avant équipée d'au moins une roue (5) de déplacement au sol du châssis (2) montée à rotation autour d'un axe et une partie (4) dite arrière équipée d'un piètement (6) dit arrière en appui au sol dans une position correspondant à une configuration dite de travail de la machine (1) dans laquelle la machine (1) repose sur le sol par son piètement (6) arrière et sa ou ses roues (5), telle que la partie (4) arrière du châssis (2) comprend des moyens (7) de saisie pour permettre un soulèvement, au moins de la partie (4) arrière du châssis (2) et par suite, un déplacement au sol de la machine (1) par roulement à la manière d'une brouette en configuration dite de roulage de la machine (1), **caractérisée en ce que** le châssis (2) comprend un deuxième piètement (8) dit avant disposé dans la partie (3) avant du châssis (2) de sorte que la ou les roues (5) du châssis (2) s'étendent, en configuration de travail de la machine (1), au moins partiellement en arrière du piètement (8) avant pris par rapport à la direction avant/arrière du châssis (2), **en ce que** la machine (1) comprend une position supplémentaire d'appui au sol correspondant à une configuration dite de stockage dans laquelle la machine (1) repose sur le sol par son piètement (8) avant, et **en ce que** ladite machine (1) est configurée pour passer de la configuration de travail à la configuration dite de stockage au moins par déplacement à rotation du châssis (2) autour de l'axe de rotation de la ou des roues (5) de déplacement au sol du châssis (2).

2. Machine (1) de formage selon la revendication 1, **caractérisée en ce que** les moyens (7) de saisie comprennent au moins deux bras (7) de manœuvre formant brancard.

3. Machine (1) de formage selon la revendication 2, **caractérisée en ce que** les bras (7) de manœuvre formant brancard sont des bras montés sur le châssis (2) mobiles à coulissement suivant une direction parallèle à la direction avant/arrière du châssis (2) pour un montage à emboîtement télescopique sur ledit châssis (2).

4. Machine (1) de formage selon l'une des revendications 1 à 3, **caractérisée en ce que** le poste (9) de formage comprend deux ensembles (10) de formage équipés chacun d'organes (11) de formage, tels que des galets rotatifs, et au moins un moteur (12) d'entraînement en rotation d'au moins une partie des organes (11) de formage.

5. Machine (1) de formage selon la revendication 4, **caractérisée en ce qu'**au moins l'un des ensembles (10) de formage est monté, sur le châssis (2), mobile dans le sens d'un rapprochement ou d'un écartement de l'autre des ensembles (10) de formage suivant une direction parallèle à la direction avant/arrière du châssis (2).

6. Machine (1) de formage selon l'une des revendications 4 ou 5, **caractérisée en ce que** le châssis (2) comprend un cadre (13) surmonté, en configuration de travail de la machine (1), de rails (14) le long desquels au moins l'un des ensembles (10) de formage est configuré pour coulisser.

7. Machine (1) de formage selon l'une des revendications 4 à 6, **caractérisée en ce que** l'ensemble (10) de formage positionné le plus proche du moteur (12) est un ensemble (10) de formage monté fixe sur le châssis (2), cet ensemble (10) de formage et/ou le moteur (12) associé étant disposés au moins partiellement au-dessus et à l'aplomb des roues (5) du châssis (2) au moins en configurations de travail et de roulage de la machine (1).

8. Machine (1) de formage selon l'une des revendications 4 à 7, **caractérisée en ce qu'**au moins l'un, de préférence chacun des ensembles (10) de formage est équipé d'une entrée (15) d'alimentation dudit ensemble (10) de formage en matériau en bande ou en feuille à former et d'au moins un chemin (16) de guidage s'étendant en saillie de l'entrée (15) dudit ensemble (10) de formage pour permettre un guidage d'un matériau (30) en bande ou en feuille à former en direction dudit ensemble (10) de guidage, ce chemin (16) de guidage étant un chemin de guidage pivotant monté mobile à pivotement autour d'un axe parallèle à la direction avant/arrière du châssis (2).

9. Machine (1) de formage selon l'une des revendications 1 à 8, **caractérisée en ce que** le piètement (8) avant forme un pare-choc en configuration de roulage de la machine (1).

10. Machine (1) de formage selon l'une des revendications 1 à 9, **caractérisée en ce que** le piètement (8) avant est un trépied configuré pour délimiter au moins trois zones d'appui au sol (81) dudit piètement en configuration de stockage de la machine (1).

## Patentansprüche

1. Maschine (1) zum Formen von Band- oder Blechmaterial (30) wie eine Metallplatte, wobei die Maschine (1) ein Gestell (2) umfasst, das eine Formstation (9) trägt, wobei das Gestell (2) einen vorderen Teil (3) umfasst, der mit mindestens einem Rad (5), das rotatorisch um eine Achse angebracht ist, zur Verlagerung des Gestells (2) auf dem Boden ausgestattet ist, und einen hinteren Teil (4), der mit einer hinteren Abstützung (6) ausgestattet ist, die sich in einer Position auf dem Boden abstützt, die einer Arbeitskonfiguration der Maschine (1) entspricht, in welcher die Maschine (1) anhand ihrer hinteren Abstützung (6) und ihres Rades oder ihrer Räder (5) auf dem Boden ruht, derart, dass der hintere Teil (4) des Gestells (2) Greifmittel (7) umfasst, um ein Anheben mindestens des hinteren Teils (4) des Gestells (2) und in der Folge in Fahrkonfiguration der Maschine (1) eine Verlagerung der Maschine (1) auf dem Boden durch Fahren in der Art eines Karrens zu gestatten, **dadurch gekennzeichnet, dass** das Gestell (2) eine vordere zweite Abstützung (8) umfasst, die im vorderen Teil (3) des Gestells (2) derart angeordnet ist, dass sich das oder die Räder (5) des Gestells (2) in Arbeitskonfiguration der Maschine (1) in Bezug auf die Vorn-Hinten-Richtung des Gestells (2) mindestens teilweise hinter der vorderen Abstützung (8) erstrecken, dass die Maschine (1) eine zusätzliche Bodenabstützungsposition umfasst, die einer Lagerkonfiguration entspricht, in der die Maschine (1) anhand ihrer vorderen Abstützung (8) auf dem Boden ruht, und dass die Maschine (1) ausgelegt ist, um mindestens durch rotatorische Verlagerung des Gestells (2) um die Rotationsachse des oder der Räder (5) zur Verlagerung des Gestells (2) auf dem Boden aus der Arbeitskonfiguration in die Lagerkonfiguration zu wechseln.

2. Maschine (1) zum Formen nach Anspruch 1, **dadurch gekennzeichnet, dass** die Greifmittel (7) mindestens zwei Manövrierarme (7) umfassen, die eine Trage bilden.

3. Maschine (1) zum Formen nach Anspruch 2, **dadurch gekennzeichnet, dass** die Manövrierarme (7), die eine Trage bilden, Arme sind, die auf dem Gestell (2) in einer Richtung, die parallel zur Vorn-Hinten-Richtung des Gestells (2) ist, für eine teleskopische Rastmontage auf dem Gestell (2) gleitend beweglich angebracht sind.

4. Maschine (1) zum Formen nach einem der Ansprüche 1 bis 3, **dadurch gekennzeichnet, dass** die Formstation (9) zwei Formeinheiten (10) umfasst, die jeweils mit Formorganen (11) wie rotierende Rollen ausgestattet sind, und mindestens einen Motor (12), der mindestens einen Teil der Formorgane (11) rotatorisch antreibt.

5. Maschine (1) zum Formen nach Anspruch 4, **dadurch gekennzeichnet, dass** mindestens eine von den Formeinheiten (10) auf dem Gestell (2) in Richtung einer Annäherung oder einer Beabstandung von der anderen der Formeinheiten (10) in einer Richtung, die parallel zur Vorn-Hinten-Richtung des Gestells (2) ist, beweglich angebracht ist.

6. Maschine (1) zum Formen nach einem der Ansprüche 4 oder 5, **dadurch gekennzeichnet, dass** das Gestell (2) einen Rahmen (13) umfasst, auf dem in Arbeitskonfiguration der Maschine (1) Schienen (14) laufen, auf denen mindestens eine der Formeinheiten (10) zum Gleiten ausgelegt ist.

7. Maschine (1) zum Formen nach einem der Ansprüche 4 bis 6, **dadurch gekennzeichnet, dass** die Formeinheit (10), die am nächsten zum Motor (12) positioniert ist, eine Formeinheit (10) ist, die fest auf dem Gestell (2) angebracht ist, wobei diese Formeinheit (10) und/oder der zugeordnete Motor (12) mindestens in Arbeits- und Fahrkonfiguration der Maschine (1) mindestens teilweise oberhalb und senkrecht zu den Rädern (5) des Gestells (2) angeordnet ist/sind.

8. Maschine (1) zum Formen nach einem der Ansprüche 4 bis 7, **dadurch gekennzeichnet, dass** mindestens eine, vorzugsweise jede der Formeinheiten (10) mit einem Eingang (15) zur Versorgung der Formeinheit (10) mit zu formendem Band- oder Blechmaterial und mindestens einem Führungsweg (16) ausgestattet ist, der sich aus dem Eingang (15) der Formeinheit (10) herausragend erstreckt, um eine Führung eines zu formenden Band- oder Blechmaterials (30) in Richtung der Führungseinheit (10) zu gestatten, wobei dieser Führungsweg (16) ein schwenkender Führungsweg ist, der schwenkend beweglich um eine Achse angebracht ist, die parallel zur Vorn-Hinten-Richtung des Gestells (2) ist.

9. Maschine (1) zum Formen nach einem der Ansprüche 1 bis 8, **dadurch gekennzeichnet, dass** die vordere Abstützung (8) in Fahrkonfiguration der Maschine (1) einen Stoßfänger bildet.

10. Maschine (1) zum Formen nach einem der Ansprüche 1 bis 9, **dadurch gekennzeichnet, dass** die vordere Abstützung (8) ein Stativ ist, das ausgelegt ist, um in Lagerkonfiguration der Maschine (1) mindestens drei Zonen der Abstützung auf dem Boden (81) der Abstützung zu begrenzen.

## Claims

1. A machine (1) for forming a material (30) in a strip or in a sheet, such as a metal blank, said machine (1) comprising a chassis (2) supporting a forming station (9), said chassis (2) comprising a so-called front part (3) equipped with at least one wheel (5) for moving the chassis (2) on the ground mounted rotating about an axis and a so-called rear part (4) equipped with a so-called rear base (6) bearing on the ground in a position corresponding to a so-called working configuration of the machine (1) in which the machine (1) rests on the ground by its rear base (6) and its wheel(s) (5), such that the rear part (4) of the chassis (2) comprises a gripping means (7) to allow lifting, at least of the rear part (4) of the chassis (2) and subsequently, a movement on the ground of the machine (1) by rolling like a wheelbarrow in the so-called rolling configuration of the machine (1), **characterized in that** the chassis (2) comprises a second so-called front base (8) positioned in the front part (3) of the chassis (2) such that the wheel(s) (5) of the chassis (2) extend, in the working configuration of the machine (1), at least partially behind the front base (8) relative to the front/rear direction of the chassis (2), **in that** the machine (1) comprises an additional position bearing on the ground corresponding to a so-called storage configuration in which the machine (1) rests on the ground by its front base (8), and **in that** said machine (1) is configured to go from the working configuration to the so-called storage configuration at least by rotatable movement of the chassis (2) about the axis of rotation of the wheel(s) (5) for movement on the ground of the chassis (2).

2. The forming machine (1) according to claim 1, **characterized in that** the gripping means (7) comprise at least two shaft-forming maneuvering arms (7).

3. The forming machine (1) according to claim 2, **characterized in that** the shaft-forming maneuvering arms (7) are arms mounted on the chassis (2) movable by sliding along a direction parallel to the front/rear direction of the chassis (2) for mounting by telescoping nesting on said chassis (2).

4. The forming machine (1) according to one of claims 1 to 3, **characterized in that** the forming station (9) comprises two forming assemblies (10) each equipped with forming members (11), such as rotary rollers, and at least one motor (12) driving the rotation of at least part of the forming members (11).

5. The forming machine (1) according to claim 4, **characterized in that** at least one of the forming assemblies (10) is mounted, on the chassis (2), movably in the direction coming closer to or moving further from the other of the forming assemblies (10) along a direction parallel to the front/rear direction of the chassis (2).

6. The forming machine (1) according to one of claims 4 or 5, **characterized in that** the chassis (2) comprises a frame (13) topped, in the working configuration of the machine (1), by rails (14) along which at least one of the forming assemblies (10) is configured to slide.

7. The forming machine (1) according to one of claims 4 to 6, **characterized in that** the forming assembly (10) positioned closest to the motor (12) is a forming assembly (10) mounted fixed on the chassis (2), this forming assembly (10) and/or the associated motor (12) being positioned at least partially above and over the wheels (5) of the chassis (2) at least in the working and rolling configurations of the machine (1).

8. The forming machine (1) according to one of claims 4 to 7, **characterized in that** at least one, preferably each of the forming assemblies (10) is equipped with an inlet (15) for supplying said forming assembly (10) with material in a strip or in a sheet to be formed and with at least one guide path (16) protruding from the inlet (15) of said forming assembly (10) in order to allow guiding of a material (30) in a strip or in a sheet to be formed toward said guide assembly (10), this guide path (16) being a pivoting guide path mounted pivotably movably about an axis parallel to the front/rear direction of the chassis (2).

9. The forming machine (1) according to one of claims 1 to 8, **characterized in that** the front base (8) forms a bumper in the rolling configuration of the machine (1).

10. The forming machine (1) according to one of claims 1 to 9, **characterized in that** the front base (8) is a tripod configured to delimit at least three bearing zones on the ground (81) of said base in the storage configuration of the machine (1).
